# EUROPÄISCHE PATENTSCHRIFT

(11) **EP 0 235 633 B1**
(45) Veröffentlichungstag und Bekanntmachung des Hinweises auf die Patenterteilung: **29.05.1991**
(21) Anmeldenummer: 87101954.3
(22) Anmeldetag: 12.02.1987
(51) Int. Cl.: B41J 11/00, B41J 13/00, B41J 15/06

(54) **Vorrichtung für den Papiertransport in Druckern mit balkenförmigem Druckwiderlager, insbesondere in Matrixdrucker**
Paper feed for printers with bar-sized platens, in particular matrix printers
Dispositif d'alimentation du papier dans les imprimantes à barres d'appui, en particulier des imprimantes matricielles

(30) Priorität: 04.03.1986 DE 3607080
(43) Veröffentlichungstag der Anmeldung: 09.09.1987
(73) Patentinhaber: MANNESMANN Aktiengesellschaft, 40027 Düsseldorf (DE)
(72) Erfinder: Gomoll, Günter, Dipl.-Ing.(FH), D-7916 Nersingen/Leibi (DE); Hauslaib, Wolfgang, Dipl.-Ing.(FH), D-7907 Langenau (DE)

(56) Entgegenhaltungen:
- EP-A- 0 071 713
- CH-A- 626 832
- US-A- 3 877 560

## Beschreibung

Die Erfindung betrifft eine Vorrichtung für den Papiertransport in Druckern mit einem balkenförmigen Druckwiderlager, insbesondere in Matrixdruckern gemäß Oberbegriff des Ansprüchs 1 (CH-A-626 832).

Für die Zuführung von unterschiedlichen Formatarten, Papierdicken (Mehrfachsätze) Leporellopapier mit und ohne Perforationsfalze ist es bekannt, für Einzelblätter einen separaten Einführungskanal und für Endlospapierbahnen einen ebenfalls separaten Einführungskanal vorzusehen. Einem solchen Kanal sind meistens die zylindrische Druckwalze zusammen mit Andrückrollensätzen nachgeordnet. Gemäß einem ersten bekannten Beispiel (EP-A-0099958) wird das Papier mittels zwei am Umfang vorgesehener Andrückrollensätzen und einer Bremse um die zylindrische Schreibwalze geführt und mit der Bremse straffgehalten. Nach einem zweiten bekannten Beispiel (DE-A-32 64 044) ist der zweite Andrückrollensatz mit einem Freilauf versehen und die zylindrische Schreibwalze kann bei Wellenbildung um einen Bruchteil des Schreibwalzenumfanges zurückgedreht werden. Das straffe Aufliegen des Papiers auf der Schreibwalze ist wichtig, um den Abdruck eines Schriftzeichens mit großer Präzision zu bewirken und um die Geräuschbildung beim Schreiben zu mindern.

Aufgrund neuerer Erfahrungen kann die Geräuschminderung durch entsprechend schallgedämmt gelagerte Druckwiderlager in Form von Druckbalken erheblich verbessert werden. Außerdem ist die Auflagefläche des Papiers bei einem System Druckbalken/Druckkopf für eine Bildung von äußerst deutlich lesbaren Schriftzeichen vorteilhaft. Jedoch ändern sich die Reibungs- bzw. Haftverhältnisse zwischen Druckwiderlager und Papier grundlegend, weil bei einem Druckbalken kein Umschlingungswinkel vorhanden ist. Somit müssen bei Verwendung eines Druckbalkens neue Elemente geschaffen werden, um ein dauerhaftes straffes Anliegen eines Aufzeichnungsträgers während und nach dem Einfädeln auf dem Druckbalken zu gewährleisten.

Es ist eine Vorrichtung für den Papiertransport in Matrixdruckern bekannt (CH-A-626 832) mit einem balkenförmigen Druckwiderlager mit jeweils zumindest einem separaten Einführungskanal für aufeinanderfolgende Einzelblätter (Tickets) und einer Endlospapierbahn. Für die Endlospapierbahn ist ein Traktor vorgesehen, wobei Traktor und Einführungskanal für die Endlosbahn sich vor der Einmündung in den gemeinsamen Einführungskanal und damit vor der Einmündung des Kanals für Einzelblätter befinden. Die Anwesenheit eines Einzel- oder Endlosblattes ist dort an entsprechend der zu lösenden Aufgabe angeordneten Sensoren fühlbar. Der Antrieb für ein erstes Friktionsrollenpaar ist drehrichtungsumkehrbar ebenso wie der Antrieb für den Traktor, wobei der Traktor noch zusätzlich wahlweise auskuppelbar ist. Entsprechend der Anordnung der bekannten Friktionsrollenpaare sind die Transportverhältnisse auf das Zuführen und Glattstrecken des Papiers gerichtet. Weitere Funktionen können durch die bekannte Vorrichtung jedoch nicht erfüllt werden.

Der Erfindung liegt daher die Aufgabe zugrunde, bei Verwendung eines Druckbalkens die Zuführung und Führung von Einzelblättern, von Endlosbahnen, jeweils unterschiedlicher Dicke, störungsfrei und weitestgehend automatisiert zu gewährleisten.

Die gestellte Aufgabe wird erfindungsgemäß durch den Gegenstand des kennzeichnenden Teils des Anspruchs 1 gelöst.

In Weiterbildung der Erfindung ist zwecks flacher Auflage der Papierbahn vorgesehen, daß in Papiereinführungsrichtung hinter der Einmündung und hinter einem Druckkopf ein Zugantrieb angeordnet ist.

Vorteilhafterweise besteht der Zugantrieb aus einem zweiten Friktionsrollenpaar.

Eine volle Automatisierung des Papiereinzugbetriebs wird nunmehr dadurch erzielt, daß in Papiereinführungsrichtung vor dem ersten Friktionsrollenpaar ein erster Papiersensor und hinter der Einmündung ein zweiter Papiersensor angeordnet sind. Für den Fall, daß der jeweilige Papiersensor den Traktorbetrieb auswählt, wird die Traktorwelle an den Antrieb angekuppelt. Für den anderen Fall wird der Traktor abgekuppelt, und das erste Friktionsrollenpaar zieht ein Einzelblatt ein.

Im Prinzip kann die Papiereinführungsrichtung von unten nach oben oder umgekehrt verlaufen. Die Erfindung ermöglicht jedoch mehrere beliebige Papiereinführungsrichtungen. Hierzu ist vorgesehen, daß der Einführungskanal für Einzelblätter aus einem im Querschnitt profilierten Druckbalkenträger und einem ersten Papierleitprofil, der Einführungskanal für die Endlospapierbahn aus einem ersten Papierleitprofil und einem zweiten Papierleitprofil und der gemeinsame Einführungskanal aus dem profilierten Druckbalkenträger und dem zweiten Papierleitprofil gebildet sind. Diese Anordnung gewährleistet die Umlenkung der Papierbahn um einen größeren Eckwinkel.

Vorteilhaft ist es sodann, daß der Druckbalkenträger das erste Papierleitprofil und das zweite Papierleitprofil im Bereich der Einmündung des gemeinsamen Einführungskanals eine Umlenkung von der Horizontalen in die Vertikale bilden.

Aufgrund der im Papier herrschenden Spannungen ist eine Umlenkung und eine im späteren Verlauf erforderliche Einführung in den Zugantrieb problematisch. Diese Schwierigkeit wird dadurch vermieden, indem der gemeinsame Einführungskanal ein Labyrinth aufweist, das durch einen auslaufenden, progressiv gekrümmten Bogenteil des zweiten Papierleitprofils, wobei die Innenfläche des Druckbalkenträgers gegenüber der Druckbalken-Druckfläche etwas zurücksteht, und einem Nockenvorsprung des Druckbalkenträgers gebildet ist, wobei der Berührungspunkt mit einer vertikalen Tangente um einen Überstand des Druckbalkens zurücksteht. Der progressive Verlauf des gemeinsamen Einführungskanals erteilt der Papierbahn eine Vorbiegung, die im weiteren Verlauf wieder abgebaut wird, so daß die Papierbahnspitze entsprechend den gewählten Abständen des zweiten Friktionsrollenpaares vom Druckbalken auf die Einlaufposition zielt.

Eine satte Auflage der Papierbahn auf der Druckbalken-Druckfläche, gewissermaßen eine Vorspannung der Papierbahn in Längsrichtung und quer zu ihrem Verlauf wird noch dadurch bewirkt, daß auch das zweite Friktionsrollenpaar um den Überstand zum Druckbalken zurückversetzt ist.

Bei allen Bemühungen um die richtige Papierspannung kann schließlich die Papierdicke für unterschiedlich dicke Formularbahnen dadurch berücksichtigt werden, indem die vertikale Tangente, die zwischen dem Nockenvorsprung und dem Berührungspunkt zwischen dem zweiten Friktionsrollenpaar verläuft, mit einer vertikalen Tangente des zweiten Papierleitprofils einen der fiktiven Papierbahndicke entsprechenden horizontal gemessenen Spalt bildet, wobei der gemeinsame Einführungskanal in Papiereinführungsrichtung verengt ist.

Der Traktor weist, wie beschrieben, eine Kupplungseinheit zum An- und Abkkuppeln auf. Die Automatisierung dieser Kupplungseinheit ist dahingehend gestaltet, daß einem mit der Traktorwelle und dem ersten und zweiten Friktionsrollenpaar verbundenen Antriebsmotor bzw. dessen Motorritzel ein Stellantriebsmotor zugeordnet ist, dessen Bewegung bei elektronischer Ansteuerung zum Aus- oder Einkuppeln des Traktors dient.

Vorteilhaft ist es hierbei noch, daß der Stellantriebsmotor aus einem Schrittmotor besteht.

Eine Übertragung der Kupplungsbewegungen findet dadurch statt, daß nach weiteren Merkmalen der Erfindung das Motorritzel in ein drehbar auf der Traktorwelle angeordnetes Zwischenrad eingreift, das mit einer Kupplungsverzahnung versehen ist und daß in diese eine gleiche Kupplungsverzahnung einer undrehbar auf der Traktorwelle angeordneten Kupplungsmuffe eingreift, die auf der Traktorwelle gefedert axialverschiebbar ist, wobei die Axialverschiebung mittels gehäusefesten Kurvenausnehmungen und Kurvennocken, die an einem Kupplungshebel angeordnet sind, erfolgt. Dieser Kupplungshebel kann daher von Hand oder automatisch verstellt werden und dadurch den Traktor einschalten oder ausschalten.

Die Antriebsübertragung des Einzelblatteinzugs ist derart gestallet, daß das auf der Traktorwelle durch das Motorritzel angetriebene Zwischenrad mit einer Zahnwalze kämmt, von der die Antriebskraft jeweils mittels Zahnriemen auf die Friktionsrollenpaare übertragbar ist.

Ein Ausführungsbeispiel der Erfindung ist in der Zeichnung schematisch dargestellt und wird im folgenden näher beschrieben. Es zeigen:
- Fig. 1: einen Querschnitt des Druckers im wesentlichen nur mit den Organen des Papiereinzugs,
- Fig. 2: eine vergrößerte Einzelheit der Papierbahnbewegung unter Vorspannung im Bereich des Druckbalkens,
- Fig. 3: eine Seitenansicht der Kupplungseinheit für den Traktor,
- Fig. 4: einen horizontalen Querschnitt entsprechend der Schnittlinie IV - IV in Fig. 3 der Kupplungseinheit und
- Fig. 5: einen Teilschnitt durch die Kupplungseinheit gemäß der Schnittlinie V - V in Fig. 3.

Die Vorrichtung für den Papiertransport in Druckern wird am Beispiel eines Matrixdruckers erläutert. Der Matrixdrucker weist einen Druckbalkenträger 1 auf, der den Druckbalken 4 festhält. Der Druckbalken 4 ist schallgedämpft und in der EP-A-0 221 837 näher beschrieben. Dem Druckbalken 4 liegt mit Abstand für ein Farbband, der jeweiligen Papierbahndicke und dem gegebenen Druckelmenthub der Druckkopf 5 gegenüber.

Im Ausführungsbeispiel sind eine manuelle Einzelblattzuführung 14, eine erste automatische Einzelblattzuführung 15, eine zweite automatische Einzelblattzuführung 16 sowie ein Traktor 13 für eine Endlospapierbahn 19 vorgesehen. Vor dem gemeinsamen Einführungskanal 1b ist ein (erstes) Friktionsrollenpaar 9, 10 angeordnet. Der Druckbalkenträger 1, ein erstes Papierleitprofil 2 und ein zweites Papierleitprofil 3 bilden die noch genauer zu beschreibenden Einführungskanäle. Ein Einführungskanal 14a für Einzelblätter 14b zusammen mit dem ersten Friktionsrollenpaar 9, 10 und ein Einführungskanal 2a für die Endlospapierbahn 19 zusammen mit dem Traktor sind in den Papiereinführungsrichtungen 19a, 14c, 15a und 16a betrachtet, vor einer Einmündung 1a des Einführungskanals 14a der Einzelblätter 14b in den Einführungskanal 2a für die Endlospapierbahn 19 angeordnet. Der (noch zu beschreibende) Antrieb für das erste Friktionsrollenpaar 9, 10 ist drehrichtungsumkehrbar und der (noch zu beschreibende) Antrieb für den Traktor 13 ist sowohl drehrichtungsumkehrbar als auch mittels einer Kupplungseinheit 35 (Fig. 3 bis 5) aus- und einschaltbar. Für eine flache Lage einer gespannten Papierbahn 37 auf einer Druckbalken-Druckfläche 4a ist bezogen auf die Papiereinführungsrichtungen 19a, 14c, 15a bzw. 16a hinter der Einmündung 1a und hinter dem Druckkopf 5 ein Zugantrieb 42 angeordnet, der aus einem zweiten Friktionsrollenpaar 11, 12 gebildet wird. Außerdem sind bezogen auf die Papiereinführungsrichtungen 14c, 15a und 16a vor dem ersten Friktionsrollenpaar 9, 10 ein erster Papiersensor 7 und hinter der Einmündung 1a ein zweiter Papiersensor 6 angeordnet.

Die Einzelblätter werden mittels Abzugswalzen 17 und 18 in den Einführungskanal 14a transportiert.

Die Funktionsweise der bisher beschriebenen Vorrichtung stellt sich wie folgt dar: Der erste Papiersensor 7 meldet "kein Papier vorhanden", wodurch die elektronische Steuerung den Traktorbetrieb mit der Endlospapierbahn 19 einschaltet. Für den Fall, daß der erste Papiersensor 7 "Papier vorhanden" meldet, wird automatisch der zweite Papiersensor 6 abgefragt. Falls vor dem Papiersensor 6 Papier vorhanden ist, fährt die Steuerung den Traktor 13 solange rückwärts, bis der Papiersensor 6 "kein Papier" meldet. Danach wird eine Traktorwelle 8 vom Antrieb abgekuppelt, so daß der Traktor 13 steht. Die Steuerung dreht jetzt die Bewegungsrichtung um und zieht über das erste Friktionsrollenpaar 9, 10 ein Einzelblatt 14b ein.

Im folgenden Abschnitt werden die Mittel und das Einfädeln von Einzelblättern 14b oder Endlospapierbahnen 19 erläutert:
Der Einführungskanal 14a für Einzelblätter 14b wird durch den profilierten Druckbalkenträger 1, dem ersten profilierten Papierleitprofil 2 und der Einführungskanal 2a für die Endlospapierbahn 19 wird aus dem ersten Papierleitprofil 2 und dem zweiten Papierleitprofil 3 gebildet. Der gemeinsame Einführungskanal 1b besteht aus dem profilierten Druckbalkenträger 1 und dem zweiten Papierleitprofil 3. Hierbei bilden der Druckbalkenträger 1, das erste Papierleitprofil 2 und das zweite Papierleitprofil 3 im Bereich der Einmündung 1a des gemeinsamen Einführungskanals 1b eine Umlenkung von der Horizontalen ungefähr in die Vertikale. Wie in Fig. 2 größer dargestellt ist, ist im Verlauf des gemeinsamen Einführungskanals 1b ein Labyrinth 20 geformt, das durch einen auslaufenden, progressiv gekrümmten Bogenteil 3a des zweiten Papierleitprofils 3 und einem Nockenvorsprung 1c entsteht. Gleichzeitig steht die Innenfläche 1d des Druckbalkenträgers 1 gegenüber der Druckbalken-Druckfläche 4a etwas zurück. Außerdem steht der Berührungspunkt mit einer vertikalen Tangente 38a um einen Überstand 38 des Druckbalkens 4 zurück. Diese Geometrie führt weiterhin zu einer stetigen Verengung des gemeinsamen Einführungskanals 1b, die jedoch noch begrenzt wird. Ein flaches Aufliegen des Einzelblatts 14b und der Endlospapierbahn 19 wird noch durch das Zurückversetzen des zweiten Friktionsrollenpaares 11, 12 um den Überstand 38 gegenüber dem Druckbalken 4 erzielt.

Die Begrenzung der Verengung des gemeinsamen Einführungskanals 1b ergibt sich durch die vertikale Tangente 38a, die zwischen dem Nockenvorsprung 1c und dem Berührungspunkt der zweiten Friktionsrollen 11, 12 verläuft, die mit einer vertikalen Tangente 3b des zweiten Papierleitprofils 3 einen der fiktiven Papierbahndicke entsprechenden horizontal gemessenen Spalt 39 bildet, wobei der gemeinsame Einführungskanal 1b in Papiereinführungsrichtung verengt ist. Die tatsächliche Papierdicke ist mit 40 bezeichnet. Diese tatsächliche Papierdicke 40 wird durch die maximal zulässige Blattzahl, die Perforationsfalze usw. des verwendeten Papiers bestimmt. Das Labyrinth 20 verengt den gemeinsamen Einführungskanal 1b auf den Spalt 39. Das Einzelblatt 14b bzw. die Endlospapierbahn 19 werden mit der einlaufenden Papierbahnspitze 36 im Labyrinth 20 beinahe senkrecht nach oben geleitet, wo sie problemlos von den zweiten Friktionsrollen 11, 12 erfaßt und als gespannte Papierbahn 37 über die Druckbalken-Druckfläche 4a gezogen wird. Mehrlagige Formsätze und steife Perforationen werden durch das Labyrinth 20 kaum beeinträchtigt.

Die Kupplungseinheit 35 (Fig. 3 bis 5) weist ein Motorritzel 21 auf, das über ein Zwischenrad 23 sowohl die Traktorwelle 8 als auch eine Zahnwalze 22 antreibt. Die Antriebskraft wird von der Zahnwalze 22 mittels nicht näher dargestellter Zahnriement 43 auf Friktionsrollenpaare 9, 10 und 11, 12 übertragen.

Dem mit dem Motorritzel 21 verbundenen Hauptantriebsmotor (nicht näher dargestellt) ist ein Stellantriebsmotor 29 zugeordnet, der an ein Gehäuse 44 angeflanscht ist, das auch einen Getriebezug, bestehend aus dem Antriebsritzel 30a, dem Zahnrad 30b mit Stufenzahnrad 30c und einem Zwischenrad 30d, aufnimmt. Das Gehäuse 44 ist an einer Seitenwand 24 des Druckers angeflanscht. Das Zwischenrad 30d greift in eine Verzahnung 26a eines Kupplungshebels 26 ein, der von Hand oder über den Stellantriebsmotor 29 betätigt werden kann. Die Kupplungsmuffe 25 weist nunmehr eine axiale Kupplungsverzahnung 28 und das Zwischenrad eine entsprechende axiale Kupplungsverzahnung 28a auf. Die Traktorwelle 8 besitzt eine Sechskantmitnahme 32. Je nach Bewegungsrichtung 34 wird der Traktor 13 angetrieben oder nicht. Die Bewegungsrichtung wird durch an dem Gehäuse 44 angeordnete Kurvenausnehmungen 33a bzw. durch Kurvennocken 26b bestimmt, deren Hubweg größer sein muß als der Zahnhöheneingriff der Kupplungsverzahnung 28a. Es sind jeweils drei um 120 Grad versetzte Kurvenausnehmungen 33a bzw. Kurvennocken 26b vorgesehen (Fig. 3). Die Kupplungsmufffe 25 wird im Normalfall mittels der Druckfeder 31, die gegen einen Bund 8a der Traktorwelle 8 abgestützt ist, im Eingriff der Kupplungsverzahnungen 28 bzw. 28a gehalten, so daß die Kupplungseinheit 35 auf Traktorbetrieb geschaltet ist.

Die Schwenkbewegung des Kupplungshebels 26 in den Richtungen 45 wird durch eine Kulisse 41 am Gehäuse 44 und einen Anschlagzapfen 26c begrenzt.

## Patentansprüche

1. Vorrichtung für den Papiertransport in Druckern mit einem balkenförmigen Druckwiderlager (4), insbesondere in Matrixdruckern, mit jeweils zumindest einem separaten Einführungskanal für aufeinanderfolgende Einzelblätter (14b) und eine Endlospapierbahn (19), wobei für die Endlospapierbahn ein Traktor (13) vorgesehen und die Anwesenheit eines Einzelblattes oder einer Endlospapierbahn mittels Sensoren (6,7) fühlbar ist, wobei der Einführungskanal (2a) für die Endlospapierbahn (19) zusammen mit dem Traktor (13) in Papierführungsrichtung (19a) vor der Einmündung (1a) des Einführungskanals (14a) für Einzelblätter (14b) in den gemeinsamen Einführungskanal (1b) angeordnet ist und wobei der Antrieb für ein erstes Friktionsrollenpaar (9,10) drehrichtungsumkehrbar und der Antrieb für den Traktor (13) sowohl drehrichtungsumkehrbar als auch aus- und einkuppelbar ist,
dadurch gekennzeichnet,
daß der Einführungskanal (14a) für Einzelblätter vor der Einmündung in den gemeinsamen Einführungskanal (1b) das erste Friktionsrollenpaar (9,10) enthält.

2. Vorrichtung nach Anspruch 1,
dadurch gekennzeichnet,
daß in Papiereinführungsrichtung (19a;14c;15a;16a) hinter der Einmündung (1a) und hinter einem Druckkopf (5) ein Zugantrieb (42) angeordnet ist.

3. Vorrichtung nach Anspruch 2,
dadurch gekennzeichnet,
daß der Zugantrieb (42) aus einem zweiten Friktionsrollenpaar (11,12) besteht.

4. Vorrichtung nach den Ansprüchen 1 bis 3,
dadurch gekennzeichnet,
daß in Papiereinführungsrichtung (14c;15a;16a) vor dem ersten Friktionsrollenpaar (9,10) ein erster Papiersensor (7) und hinter der Einmündung (1a) ein zweiter Papiersensor (6) angeordnet sind.

5. Vorrichtung nach den Ansprüchen 1 bis 4,
dadurch gekennzeichnet,
daß der Einführungskanal (14a) für Einzelblätter (14b) aus einem im Querschnitt profilierten Druckbalkenträger (1) und einem ersten Papierleitprofil (2), der Einführungskanal (2a) für die Endlospapierbahn (19) aus einem ersten Papierleitprofil (2) und einem zweiten Papierleitprofil (3) und der gemeinsame Einführungskanal (1b) aus dem profilierten Druckbalkenträger (1) und dem zweiten Papierleitprofil (3) gebildet sind.

6. Vorrichtung nach Anspruch 5,
dadurch gekennzeichnet,
daß der Druckbalkenträger (1), das erste Papierleitprofil (2) und das zweite Papierleitprofil (3) im Bereich der Einmündung (1a) des gemeinsamen Einführungskanals (1b) eine Umlenkung von der Horizontalen in die Vertikale bilden.

7. Vorrichtung nach den Ansprüchen 5 und 6,
dadurch gekennzeichnet,
daß der gemeinsame Einführungskanal (1b) ein Labyrinth (20) aufweist, das durch einen auslaufenden, progressiv gekrümmten Bogenteil (3a) des zweiten Papierleitprofils (3), wobei die Innenfläche (1d) des Druckbalkenträgers (1) gegenüber der Druckbalken-Druckfläche (4a) etwas zurücksteht, und einem Nockenvorsprung (1c) des Druckbalkenträgers (1) gebildet ist, wobei der Berührungspunkt mit einer vertikalen Tangente (38a) um einen Überstand (38) des Druckbalkens (4) zurücksteht.

8. Vorrichtung nach den Ansprüchen 5 bis 7,
dadurch gekennzeichnet,
daß auch das zweite Friktionsrollenpaar (11,12) um den Überstand (38) zum Druckbalken (4) zurückversetzt ist.

9. Vorrichtung nach den Ansprüchen 5 bis 8,
dadurch gekennzeichnet,
daß die vertikale Tangente (38a), die zwischen dem Nockenvorsprung (1c) und dem Berührungspunkt zwischen dem zweiten Friktionsrollenpaar (11,12) verläuft, mit einer vertikalen Tangente (3b) des zweiten Papierleitprofils (3) einen der fiktiven Papierbahndicke entsprechenden horizontal gemessenen Spalt (39) bildet, wobei der gemeinsame Einführungskanal (1b) in Papiereinführungsrichtung verengt ist.

10. Vorrichtung nach den Ansprüchen 1 bis 4,
dadurch gekennzeichnet,
daß einem mit der Traktorwelle (8) und dem ersten und zweiten Friktionsrollenpar (9,10; 11,12) verbundenen Antriebsmotor bzw. dessen Motorritzel (21) ein Stellantriebsmotor (29) zugeordnet ist, dessen Bewegung bei elektronischer Ansteuerung zum Aus- oder Einkuppeln des Traktors (13) dient.

11. Vorrichtung nach den Ansprüchen 1 bis 4 und 10,
dadurch gekennzeichnet,
daß der Stellantriebsmotor (29) aus einem Schrittmotor besteht.

12. Vorrichtung nach den Ansprüchen 1 bis 4, 10 und 11,
dadurch gekennzeichnet,
daß das Motorritzel (21) des Hauptmotors in ein drehbar auf der Traktorwelle (8) angeordnetes Zwischenrad (23) eingreift, das mit einer Kupplungsverzahnung (28a) versehen ist und daß in diese eine gleiche Kupplungsverzahnung (28) einer undrehbar auf der Traktorwelle (8) angeordneten Kupplungsmuffe (25) eingreift, die auf der Traktorwelle (8) gefedert axialverschiebbar ist, wobei die Axialverschiebung mittels gehäusefesten Kurvenausnehmungen (33a) und Kurvennocken (26b), die an einem Kupplungshebel (26) angeordnet sind, erfolgt.

13. Vorrichtung nach den Ansprüchen 1 bis 4 und 10 bis 12,
dadurch gekennzeichnet,
daß das auf der Traktorwelle (8) durch das Motorritzel (21) angetriebene Zwischenrad (23) mit einer Zahnwalze (22) kämmt, von der die Antriebskraft jeweils mittels Zahnriemen (43) auf die Friktionsrollenpaare (9,10;11,12) übertragbar ist.

## Claims

1. Apparatus for the feed of paper in printers with a beam-like printing support (4), in particular in matrix printers, with respectively at least one separate insertion channel for successive individual sheets (14b) and an endless paper web (19), a pulling arrangement (13) being provided for the endless paper web and the presence of an individual sheet or of an endless paper web being able to be detected by means of sensors (6, 7), the insertion channel (2a) for the endless paper web (19) together with the pulling arrangement (13) being located in the direction (19a) in which the paper is guided, in front of the opening (1a) of the insertion channel (14a) for individual sheets (14b) into the common insertion channel (1b) and the drive for a first pair of friction rollers (9, 10) having a reversible direction of rotation and the drive for the pulling arrangement (13) having both a reversible direction of rotation as well as being able to be engaged and disengaged, characterised in that in front of the opening into the common insertion channel (1b), the insertion channel (14a) for individual sheets contains the first pair of friction rollers (9, 10).

2. Apparatus according to Claim 1, characterised in that a traction drive (42) is located in the paper insertion direction (19a; 14c; 15a; 16a) behind the opening (1a) and behind a printing head (5).

3. Apparatus according to Claim 2, characterised in that the traction drive (42) consists of a second pair of friction rollers (11, 12).

4. Apparatus according to Claims 1 to 3, characterised in that in the paper insertion direction (14c; 15a; 16a), a first paper sensor (7) is located in front of the first pair of friction rollers (9, 10) and a second paper sensor (6) is located behind the opening (1a).

5. Apparatus according to Claims 1 to 4, characterised in that the insertion channel (14a) for individual sheets (14b) is formed from a printing beam support (1) of profiled cross-section and a first paper guide profile (2), the insertion channel (2a) for the endless paper web (19) is formed from a first paper guide profile (2) and a second paper guide profile (3) and the common insertion channel (1b) is formed from the profiled printing beam support (1) and the second paper guide profile (3).

6. Apparatus according to Claim 5, characterised in that in the region of the opening (1a) of the common insertion channel (1b), the printing beam support (1), the first paper guide profile (2) and the second paper guide profile (3) form a deflection from the horizontal into the vertical.

7. Apparatus according to Claims 5 and 6, characterised in that the common insertion channel (1b) comprises a labyrinth (20), which is formed by an outgoing, progressively curved arch part (3a) of the second paper guide profile (3), the inner surface (1d) of the printing beam support (1) being set back somewhat with respect to the printing beam printing surface (4a), and a cam projection (1c) of the printing beam support (1) is formed, the contact point with a vertical tangent (38a) being set back by a projecting length (38) of the printing beam (4).

8. Apparatus according to Claims 5 to 7, characterised in that the second pair of friction rollers (11, 12) is also set back by the projecting length (38) with respect to the printing beam (4).

9. Apparatus according to Claims 5 to 8, characterised in that the vertical tangent (38a), which extends between the cam projection (1c) and the contact point between the second pair of friction rollers (11, 12), forms with a vertical tangent (3b) of the second paper guide profile (3), a horizontally measured gap (39) corresponding to the notional thickness of the paper web, the common insertion channel (1b) being narrowed-down in the paper insertion direction.

10. Apparatus according to Claims 1 to 4, characterised in that associated with a drive motor or its motor pinion (21) connected to the pulling arrangement shaft (8) and the first and second pairs of friction rollers (9, 10; 11, 12) is a servo drive motor (29), whereof the movement, in the case of electronic control, serves for engaging or disengaging the pulling arrangement (13).

11. Apparatus according to Claims 1 to 4 and 10, characterised in that the servo drive motor (29) consists of a stepping motor.

12. Apparatus according to Claims 1 to 4, 10 and 11, characterised in that the motor pinion (21) of the main motor engages in an intermediate gear (23) arranged to rotate on the pulling arrangement shaft (8), which intermediate gear (23) is provided with coupling toothing (28a) and that engaging in the latter is identical coupling toothing (28) of a coupling sleeve (25) arranged in a non-rotary manner on the pulling arrangement shaft (8), which coupling sleeve is axially displaceable in a spring-loaded manner on the pulling arrangement shaft (8), the axial displacement taking place by means of curved recesses (33a) and curved cams (26b), integral with the housing, which are arranged on a coupling lever (26).

13. Apparatus according to Claims 1 to 4 and 10 to 12, characterised in that the intermediate gear (23) driven on the pulling arrangement shaft (8) by the motor pinion (21) meshes with a toothed roller (22), from which the driving force can be transmitted respectively by means of toothed belts (43) to the pairs of friction rollers (9, 10; 11, 12).

## Revendications

1. Dispositif pour le transport du papier dans des imprimantes comportant un appui d'impression (4) en forme de poutre, notamment dans des imprimantes à matrice, avec chaque fois au moins un canal d'alimentation distinct pour les feuilles séparées (14b) successives et une bande continue de papier (19), un organe de traction (13) étant prévu pour la bande continue de papier et la présence d'une feuille distincte ou d'une bande continue de papier étant détectée par des capteurs (6, 7), le canal d'alimentation (2a) de la bande continue de papier (19) et l'organe de traction (13) se trouvant en amont de l'embouchure (1a) du canal d'alimentation (14a) des feuilles séparées (14b) dans le canal d'alimentation commun (1b), lorsqu'on regarde dans la direction de passage du papier (19a), et le moyen d'entraînement d'une première paire de rouleaux de friction (9, 10) étant réversible en sens de rotation et l'entraînement de l'organe de traction (13) étant à la fois réversible dans son sens de rotation et pouvant également se mettre en oeuvre ou se mettre hors service, dispositif caractérisé en ce que le canal d'alimentation (14a) des feuilles séparées en amont de l'embouchure dans le canal d'alimentation commun (1b) comporte la première paire de rouleaux de friction (9, 10).

2. Dispositif selon la revendication 1, caractérisé en ce que dans la direction d'alimentation de papier (19a, 14c, 15a, 16a), derrière l'embouchure (1a) et derrière une tête d'impression (5), on a un moyen d'entraînement en traction (42).

3. Dispositif selon la revendication 2, caractérisé en ce que le moyen d'entraînement en traction (42) est formé par une seconde paire de rouleaux de friction (11, 12).

4. Dispositif selon les revendications 1 à 3, caractérisé en ce qu'en amont de la première paire de rouleaux de friction (9, 10), dans la direction d'alimentation du papier (14c, 15a, 16a), on a un premier détecteur de papier (7) et derrière l'embouchure (1a), il est prévu un second détecteur de papier (6).

5. Dispositif selon les revendications 1 à 4, caractérisé en ce que le canal d'alimentation (14a) des feuilles séparées (14b) se compose d'un support de poutre d'impression (1) à section profilée et d'un premier profilé de guidage de papier (2), le canal d'alimentation (2a) de la bande continue de papier (19) se compose d'un premier profilé de guidage de papier (2) et d'un second profilé de guidage de papier (3) et le canal d'alimentation commun (1b) est formé du support profilé (1) de la poutre d'impression et du second profilé de guidage de papier (3).

6. Dispositif selon la revendication 5, caractérisé en ce que le support de la poutre d'impression (1), le premier profilé de guidage de papier (2) et le second profilé de guidage de papier (3) forment au niveau de l'embouchure (1a) du canal d'alimentation commun (1b), une déviation allant de la direction horizontale à la direction verticale.

7. Dispositif selon les revendications 5 et 6, caractérisé en ce que le canal commun d'alimentation (1b) comporte un labyrinthe (20) formé par une partie d'arc (3b) du second profilé de guidage de papier (3), qui est courbée de manière progressive, en s'atténuant et la surface inférieure (1d) du support (1) de la poutre d'impression est légèrement en retrait par rapport à la surface d'impression (4a) de la poutre d'impression et par une saillie en forme de came (1c) du support (1) de la poutre d'impression, le point de contact avec une tangente verticale (38a) étant en retrait d'un débordement (38) de la poutre d'impression (4).

8. Dispositif selon les revendications 5 à 7, caractérisé en ce que la seconde paire de rouleaux de friction (11, 12) est également en retrait par rapport à la poutre d'impression (4), de la partie de débordement (38).

9. Dispositif selon les revendications 5 à 8, caractérisé en ce que la tangente verticale (38a) qui passe entre la saillie en forme de came (1c) et le point de contact entre la seconde paire de rouleaux de friction (11, 12) en formant un intervalle (39) avec une tangente verticale (3b) du second profilé de guidage de papier (3) qui, mesurée dans la direction horizontale, correspond à l'épaisseur fictive de la bande de papier, le canal d'alimentation commun (1b) étant rétréci dans la direction d'alimentation du papier.

10. Dispositif selon les revendications 1 à 4, caractérisé en ce que à un moteur d'entraînement ou à son pignon (21), relié à l'axe (8) de l'organe de traction et à la première et la seconde paire de rouleaux de friction (9, 10 ; 11, 12), est associé un moteur d'entraînement de positionnement (29), dont le mouvement sert en commande électronique à l'embrayage ou au débrayage de l'organe de traction (13).

11. Dispositif selon les revendications 1 à 4 et 10, caractérisé en ce que le moteur d'entraînement de positionnement (29) est un moteur pas à pas.

12. Dispositif selon les revendications 1 à 4, 10 et 11, caractérisé en ce que le pignon (21) du moteur principal engrène avec une roue intermédiaire (23) montée à rotation sur l'axe (8) de l'organe de traction, cette roue étant munie d'une denture d'embrayage (28a) et en ce que cette denture reçoit en prise une denture d'embrayage identique (28) d'un manchon d'embrayage (25) non mobile en rotation sur l'axe (8) de l'organe de traction, ce manchon étant coulissant axialement sur l'axe (8) de l'organe de traction, en étant soumis à l'action d'un ressort et la translation axiale se fait grâce à des cavités de courbe (33a) et des cames de courbe (26b) solidaires du boîtier, moyens qui sont prévus sur un levier d'embrayage (26).

13. Dispositif selon les revendications 1 à 4 et 10 à 12, caractérisé par une roue intermédiaire (23) entraînée sur l'axe (8) du tracteur par le pignon (21) du moteur, cette roue intermédiaire engrénant avec un cylindre denté (22) dont la force d'entraînement est transmise respectivement par des courroies crantées (43) aux paires de rouleaux de friction (9, 10 ; 11, 12).
